# EUROPÄISCHE PATENTSCHRIFT

(11) **EP 0 591 133 B1**
(45) Veröffentlichungstag und Bekanntmachung des Hinweises auf die Patenterteilung: **07.12.1994**
(21) Anmeldenummer: 90911756.6
(22) Anmeldetag: 04.08.1990
(51) Int. Cl.: F02M 3/07

(54) **ELEKTROMAGNETISCHER DREHSTELLER**
ELECTROMAGNETIC ROTARY ACTUATOR
ACTUATEUR ROTATIF ELECTROMAGNETIQUE

(30) Priorität: 16.08.1989 DE 3926912
(43) Veröffentlichungstag der Anmeldung: 13.04.1994
(73) Patentinhaber: ROBERT BOSCH GMBH, 70442 Stuttgart (DE)
(72) Erfinder: NEIDHARD, Klaus, D-7252 Weil der Stadt (DE); KALIPPKE, Harald, D-7141 Benningen (DE); WENDEL, Friedrich, D-7251 Weissach (US); RENNINGER, Erhard, D-7145 Markgröningen (DE); STAUDENMAIER, Wolfgang, D-7056 Weinstadt (DE); MEIWES, Johannes, D-7145 Markgröningen (DE); GERHARD, Albert, D-7146 Tamm (DE); DICK, Dieter, D-7130 Mühlacker (DE); BECKER, Herbert, D-7254 Hemmingen (DE)
(86) Internationale Anmeldenummer: DE9000601
(87) Internationale Veröffentlichungsnummer: WO9102894

(56) Entgegenhaltungen:
- DE-A- 3 001 473
- DE-A- 3 218 210
- US-A- 3 229 170
- US-A- 4 474 149
- US-A- 4 496 134

## Beschreibung

### Stand der Technik

Die Erfindung geht aus von einem Drehsteller nach der Gattung des Anspruchs 1. Aus der DE-OS 37 28 589 ist bereits ein solcher Drehsteller bekannt, dessen Drehschieber jedoch um eine in zwei Gehäuseteilen geführte Achse drehbar gelagert ist. Die Abdichtung zwischen pneumatischem Teil und elektrischem Teil erfolgt dort durch das die Steueröffnung im pneumatischen Gehäuse überdeckende Drosselorgan, das jedoch trotz der erforderlichen Toleranzen nicht "streifen" darf. Wenn von unzureichend gereinigter Verbrennungsluft getragene Schmutzteilchen, Späne oder Wassertröpfchen durch den Dichtspalt in den elektrischen Teil des Drehstellers gelangen, so kann es zu Funttionsstörungen oder Korrosion kommen. Außerdem kann in ungewollter Weise Luft aus dem elektrischen Teil abgesaugt werden und das gewünschte Kraftstoff-Luft-Verhältnis verfälschen.

Die US-A-4 474 149 lehrt weiter, daß beide Lagerstellen eines solchen Drehstellers in demselben Gehäuseteil angeordnet werden können, was den Vorteil hat, die Abdichtung zwischen dem pneumatischen und dem elektrischen Teil des Drehstellers zu verbessern. Gemäß dieser Schift wird eine der beiden Lagerstellen von einer Zwischenplatte aus Aluminium getragen.

### Vorteile der Erfindung

Der erfindungsgemäße Stellmotor mit den kennzeichnenden Merkmalen des Anspruchs 1 hat demgegenüber den Vorteil, daß die Abdichtung des elektrischen und des pneumatischen Teils weiter verbessert und die Leckluftmenge weiter verringert wird. Dies wird durch die verbesserte Lagerung der Drehschieberwelle erreicht, und zwar einmal durch ihre toleranzmindernde Lagerung in einem einzigen Gehäuseteil ohne Zwischenplatte, was zu einer merklichen Verringerung des Arbeitsluftspaltes zwischen Drosselorgan und Steueröffnung führt. Zum anderen wirkt allein das Wälzlager zwischen dem pneumatischem und dem elektrischem Teil als Dichtung zum Schutz des Motors.

Durch die in den Ansprüchen 2ff aufgeführten Maßnahmen sind vorteilhafte Weiterbildungen und Verbesserungen des im Anspruch 1 angegebenen Stellmotors möglich. Besonders vorteilhaft ist die Trennung zwischen dem elektrischen und dem pneumatischen Teil des Drehstellers durch eines der Lager des Drosselorgans nach Anspruch 2. Der im Wälzlager verbleibende Spalt wird durch Abdeckscheiben und Fett weitgehend geschlossen, sodaß Staub und Flüssigkeitströpfchen wirksam zurückgehalten werden. Die Anordnung des Drosselorgans nach Anspruch 4 führt dazu, daß sich Schmutzteilchen vorwiegend auf der der Dichtfläche abgewandten Rückseite des Drosselorgans ablagern. Die einfache Ausbildung der Rotorwelle und die Halterung des dichtenden Wälzlagers vereinfachen die Fertigung und die Montage des Drehstellers. Die Nasen nach Anspruch 8 verhindern bei der Montage ein Anziehen und Verrücken der Winkelscheibe durch die Permanentmagneten des Rotors.

### Zeichnung

Ein Ausführungsbeispiel der Erfindung ist in der Zeichnung dargestellt und in der nachfolgenden Beschreibung näher erläutert.

### Beschreibung des Ausführungsbeispiels

Der Drehsteller 1 hat einen Stellmotor 2, dessen Rotor 9 auf ein Drosselorgan 3 wirkt, das in einer Bypassleitung 4 in einem Gehäuse 12 angeordnet ist. Die Bypassleitung 4 ist beidseitig an ein Ansaugrohr 5 mit Drosselklappe für die Regelung der Leerlauf-Verbrennungsluft einer Brennkraftmaschine angeschlossen. Das Drosselorgan 3 sitzt in einer die Bypassleitung 4 schneidenden Öffung 15 des Gehäuses 12 und ist als Drehschieber ausgebildet, der eine Steueröffnung 6 auf der Zuluftseite der Bypassleitung 4 mehr oder weniger verschließt. Der Pfeil gibt die Strömungsrichtung in der Leitung 4 an. Der Stellmotor 2 besteht aus einem zentralen Stator 7 mit Feldwicklungen 8 und dem becherförmigen Rotor 9, der zwei an seiner zylindermantelförmigen Wand angeordnete Permanentmagnetsegmente 10 aufweist. Diese Permanentmagnetsegmente sind schalenförmig und bedecken einen Winkelbereich von je etwa 135°. Der Rotor 9 besitzt eine glatte, stufenlose Welle 11, die in zwei in dem Gehäuse 12 gehaltenen und dies- und jenseits des Drosselorgans 3 angeordneten Lagern 13, 14 reibungsarm gelagert ist und von der fort sich die zylindermantelförmige Wand des Rotors 9 erstreckt. An der Welle 11 ist das in die Öffnung 15 des Gehäuses 12 ragende und die Bypassleitung 4 steuernde Drosselorgan 3 befestigt. Die Bypassleitung 4 und das Drosselorgan 3 bilden zusammen den pneumatischen Teil 16, während Stator 7 und Rotor 9 den elektrischen Teil 17 des Drehstellers 1 bilden. Der elektrische Teil 17 wird von einer Gehäusekappe 18 abgedeckt, in der der Stator 7 einseitig befestigt ist.

Das als Wälzlager ausgebildete Lager 13 ist zwischen dem pneumatischen 16 und dem elektrischen Teil 17 mit seinem Innenring 20 ggf. unter Zwischlage eines Ringes 19 auf die Rotorwelle 11 aufgepreßt. Der Außenring 21 des Lagers 13 ist in das Gehäuse 12 eingeschoben und wird von einer Winkelscheibe 22 gehalten. Die Winkelscheibe wird von einem Absatz 23 in der Gehäusekappe 18 gegen das Lager 13 gedrückt. Zur Anpressung des Lagers 13 an das Gehäuse 12 und zum Toleranzausgleich ist zwischen Lager 13 und Winkelscheibe 22 eine Federscheibe 24 eingelegt. Damit der Rotor 9 bei der Montage des Stators 7 nicht infolge der Anziehungskraft seiner Permanentmagnete 10 aus dem Gehäuse 12 wieder herausgezogen wird, weist die Winkelscheibe 22 zum Gehäuse 12 hin gerichtete Nasen 25 auf. Diese greifen in eine hinterschnittene Nut 26 im Gehäuse 12 ein. Die Gehäusekappe 18 ist in nicht gezeigter Weise mit dem Gehäuse 12 verschraubt.

Das Wälzlager 13 ist, auch um die Dichtwirkung zu erhöhen, mit Fett gefüllt. Um das Fett im Lager zu halten und Schmutz und Wasser abzuhalten sind an dem feststehenden Außenring 21 des Lagers 13 Abdeckscheiben 27 angebracht. Lager 13 und Lager 14 sind im Gehäuse 12 beiderseits der Öffnung 15 angeordnet.

Die Montage des Drehstellers 1 erfolgt indem die Rotorwelle 11 mit aufgesetztem Drehschieber 3, Lagern 13, 14 und Rotor 9 und eingelegter Winkelscheibe 22 in das Gehäuse 12 von oben eingesetzt wird. Anschließend wird die Winkelscheibe 22 gegen das Gehäuse 12 gepreßt, sodaß die Nasen 25 einrasten. Schließlich wird die Gehäusekappe 18 mit montiertem Stator 7 über den Rotor 9 gestülpt, gegen das Gehäuse 12 angedrückt und verschraubt. Dabei preßt sich die Winkelscheibe 22 gegen das Lager 13 und fixiert dieses.

Die Anordnung der beiden Lager 13, 14 im Gehäuse 12 erlaubt eine sehr genaue Bearbeitung der Halteöffnungen für die Lager und der Öffnung 15 für den Drehschieber 3 in einer Aufspannung, so daß der Drehschieber sehr exakt rund läuft und die Durchmessertoleranzen von Drehschieber und Öffnung verringert werden können, wodurch sich nur noch sehr kleine Leckspalte ergeben.

## Patentansprüche

1. Elektromagnetischer Drehsteller, insbesondere zur Steuerung eines Drosselquerschnitts in einer betriebsmittelführenden Leitung einer Brennkraftmaschine, mit einem Stellmotor mit gegenüber dem Gehäuse festem Stator und drehbarem Rotor, der an einer Welle eines eine Steueröffnung mehr oder weniger öffnenden Drosselorgans befestigt ist, wobei die Welle (11) des Drosselorgans (3) an zwei dies- und jenseits des Drosselorgans (3) befindlichen Lagerstellen (13, 14) gelagert ist, dadurch gekennzeichnet, daß die Lagerstellen (13, 14) unmittelbar in einem einzelnen einstückigen Gehäuseteil (12) angeordnet sind.

2. Drehsteller nach Anspruch 1, dadurch gekennzeichnet, daß eines der Lager (13) so zwischen dem pneumatischen (16) und dem elektrischen Teil (17) des Drehstellers (1) angeordnet ist, daß es die beiden Teile (16) und (17) voneinander trennt.

3. Drehsteller nach Anspruch 1 oder 2, dadurch gekennzeichnet, daß das Lager (13) ein fettgefülltes Wälzlager ist, dessen Innenraum mit Abdeckscheiben (27) abgedichtet ist.

4. Drehsteller nach einem der vorhergehenden Ansprüche, dadurch gekennzeichnet, daß das Drosselorgan (3) auf der Zuluftseite der Bypassleitung (4) angeordnet ist.

5. Drehsteller nach einem der vorhergehenden Ansprüche, dadurch gekennzeichnet, daß die Rotorwelle (11) eine glatte stufenlose Welle ist.

6. Drehsteller nach einem der vorhergehenden Ansprüche, dadurch gekennzeichnet, daß das Lager (13) unter Federkraft an das Gehäuse (12) angepreßt wird.

7. Drehsteller nach einem der vorhergehenden Ansprüche, dadurch gekennzeichnet, daß das Lager (13) von einer Winkelscheibe (22), die an einem Absatz (23) in einer den elektrischen Teil (17) überdeckenden Gehäusekappe (18) anliegt, gehalten wird.

8. Drehsteller nach einem der vorhergehenden Ansprüche, dadurch gekennzeichnet, daß die Winkelscheibe (22) Nasen (25) aufweist, die in eine hinterschnittene Nut (26) im Gehäuse (12) eingreifen.

## Claims

1. Electromagnetic rotary actuator, particularly for controlling a throttle cross-section in a line carrying operating fluid for an internal combustion engine, comprising an actuating motor with a stator which is fixed with respect to the housing, and a rotatable rotor which is mounted on a shaft of a throttle member which more or less opens a control opening, the shaft (11) of the throttle member (3) being supported at two bearing points (13, 14) located on this side and on the other side of the throttle member (3), characterized in that the bearing points (13, 14) are directly arranged in a single one-piece housing part (12).

2. Rotary actuator according to Claim 1, characterized in that one of the bearings (13) is arranged between the pneumatic (16) and the electrical part (17) of the rotary actuator (1) in such a manner that it isolates the two parts (16) and (17) from one another.

3. Rotary actuator according to Claim 1 or 2, characterized in that the bearing (13) is a grease-filled roller bearing, the interior space of which is sealed with cover discs (27).

4. Rotary actuator according to one of the preceding claims, characterized in that the throttle member (3) is arranged at the intake end of the bypass line (4).

5. Rotary actuator according to one of the preceding claims, characterized in that the rotor shaft (11) is a smooth stepless shaft.

6. Rotary actuator according to one of the preceding claims, characterized in that the bearing (13) is pressed against the housing (12) under spring force.

7. Rotary actuator according to one of the preceding claims, characterized in that the bearing (13) is held by an angle disc (22) which rests against a shoulder (23) in a housing cap (18) covering the electrical part (17).

8. Rotary actuator according to one of the preceding claims, characterized in that the angle disc (22) exhibits noses (25) which engage an undercut groove (26) in the housing (12).

## Revendications

1. Actuateur électromagnétique rotatif destiné en particulier à la commande de la section d'étranglement dans une conduite de fluide d'alimentation d'un moteur à combustion interne, comportant un moteur de réglage avec un stator solidaire du boîtier et un rotor rotatif, fixé à l'axe d'un organe d'étranglement ouvrant plus ou moins une ouverture de commande, dans lequel, l'arbre (11) de l'organe d'étranglement (3) est monté en deux paliers (13, 14) se trouvant de part et d'autre de l'organe d'étranglement, caractérisé en ce que les paliers (13, 14) sont disposés directement dans une partie de boîtier unique, d'une seule pièce (12).

2. Actuateur selon la revendication 1, caractérisé en ce que l'un des paliers (13) est disposé entre la partie pneumatique (16) et la partie électrique (17) de manière à séparer les deux parties.

3. Actuateur selon la revendication 1 ou 2, caractérisé en ce que le palier (13) est un palier de roulement rempli de graisse dont la chambre intérieure est rendue étanche par des rondelles de recouvrement (27).

4. Actuateur selon l'une des revendications précédentes, caractérisé en ce que l'organe d'étranglement (3) est disposé du côté de l'arrivée d'air de la conduite de dérivation (4).

5. Actuateur selon l'une des revendications précédentes, caractérisé en ce que l'arbre de rotor (11) est un arbre lisse non étagé.

6. Actuateur selon l'une des revendications précédentes, caractérisé en ce que le palier (13) est comprimé contre le boîtier (12) par la force d'un ressort.

7. Actuateur selon l'une des revendications précédentes, caractérisé en ce que le palier (13) est maintenu par une rondelle coudée (22) qui repose sur un épaulement (23) dans un capuchon de boîtier (18) recouvrant la partie électrique (17).

8. Actuateur selon l'une des revendications précédentes, caractérisé en ce que la rondelle coudée (22) représente des becs (25) qui sont accrochés dans une rainure (26) à contre-dépouille du boîtier (12).
